# EUROPÄISCHE PATENTSCHRIFT

(11) **EP 1 063 619 B1**
(45) Veröffentlichungstag und Bekanntmachung des Hinweises auf die Patenterteilung: **07.02.2007**
(21) Anmeldenummer: 00250185.6
(22) Anmeldetag: 09.06.2000
(51) Int. Cl.: G07B 17/00

(54) **Sicherheitsmodul und Verfahren zur Sicherung der Postregister vor Manipulation**
Security module and method for protecting the postal register against manipulation
Module de sécurité et procédé pour protection du registre postal contre la manipulation

(30) Priorität: 15.06.1999 DE 19928057
(43) Veröffentlichungstag der Anmeldung: 27.12.2000
(73) Patentinhaber: Francotyp-Postalia GmbH, 16547 Birkenwerder (DE)
(72) Erfinder: Rosenau, Dirk, 13469 Berlin (DE)

(56) Entgegenhaltungen:
- EP-A- 0 762 338
- EP-A- 0 780 808
- EP-A- 0 805 421
- US-A- 5 734 571
- US-A- 5 805 711
- USPS, UNITED POSTAL SERVICE: "Information Based Indicia Program, Postal Security Device Specification" USPS IBIP, XP002137734

## Beschreibung

Die Erfindung betrifft ein Sicherheitsmodul mit Sicherung der Postregister vor Manipulation, gemäß der im Oberbegriff des Anspruchs 1 angegebenen Art und für ein Verfahren zur Sicherung der Postregister vor Manipulation gemäß der im Oberbegriff des Anspruchs 8 angegebenen Art. Ein solcher postalischer Sicherheitsmodul ist insbesondere für den Einsatz in einer Frankiermaschine bzw. Postbearbeitungsmaschine oder Computer mit Postbearbeitungsfunktion geeignet.

Es sind vielfältige Sicherungsmaßnahmen zum Schutz gegen Ausfälle bzw. Störungen von intelligenten elektronischen Systemen bekannt.

Es ist bereits aus EP 417 447 B1 bekannt, in elektronischen Datenverarbeitungsanlagen besondere Module einzusetzen und mit Mitteln zum Schutz vor einem Einbruch in ihre Elektronik auszustatten. Solche Module werden nachfolgend Sicherheitsmodule genannt.

Moderne Frankiermaschinen, oder andere Einrichtungen zum Frankieren von Postgut, sind mit einem Drucker zum Drucken des Postwertstempels auf das Postgut, mit einer Steuerung zum Steuern des Druckens und der peripheren Komponenten der Frankiermaschine, mit einer Abrecheneinheit zum Abrechnen von Postgebühren, die in nichtflüchtigen Speichern gehalten werden, und einer Einheit zum kryptografischen Absichern der Postgebührendaten ausgestattet. Ein Sicherheitsmodul (EP 789 333 A2) kann eine Hardware-Abrecheneinheit und/oder die Einheit zum Absichern des Druckens der Postgebührendaten aufweisen. Beispielsweise kann ersterer als Anwenderschaltkreis ASIC und letzterer als OTP-Prozessor (One Time Programmable) realisiert werden. Der interne OTP-ROM speichert auslesesicher sensible Daten (kryptografische Schlüssel), die beispielsweise zum Nachladen eines Guthabens erforderlich sind. Eine Kapselung durch ein Sicherheitsgehäuse bietet einen weiteren Schutz.

Weitere Maßnahmen zum Schutz eines Sicherheitsmoduls vor einem Angriff auf die in ihm gespeicherten Daten wurden auch in den nicht vorveröffentlichten deutschen Anmeldungen 198 16 572.2 8 mit dem Titel: Anordnung für ein Sicherheitsmodul und 198 16 571.4 mit dem Titel: Anordnung für den Zugriffsschutz für Sicherheitsmodule, sowie 199 12 780. 8 mit dem Titel: Anordnung für ein Sicherheitsmodul, 199 12 781.6 mit dem Titel: Verfahren zum Schutz eines Sicherheitsmoduls und Anordnung zur Durchführung des Verfahrens und die deutsche Gebrauchsmusteranmeldung 299 05 219.2 mit dem Titel: Sicherheitsmodul mit Statussignalisierung vorgeschlagen. Ein steckbares Sicherheitsmodul kann in seinem Lebenszyklus verschiedene Zustände einnehmen. Es kann nun unterschieden werden, ob das Sicherheitsmodul funktioniert oder defekt ist. Dabei wird auf die Nichtmanipulierbarkeit der hardwaremäßigen Abrechnung vertraut, ohne dies noch einmal zu kontrollieren. Jede andere softwaregesteuerte Arbeitsweise gilt nur mit den Orginalprogrammen als fehlerfrei, welche deshalb vor einer Manipulation geschützt werden müssen.

Bekanntlich wird in Frankiermaschinen, beispielsweise vom Typ T1000, ein MAC (MESSAGE AUTHENTIFICATION CODE) zur Absicherung der Postregisterdaten eingesetzt (EP 762 338 A2, US 5,805,711). Auf diese Weise kann auch der Mikroprozessor des Sicherheitsmoduls vor einer Abrechnung die Gültigkeit (Manipulationsfreiheit) der Postregister überprüfen. Der Mikroprozessor berechnet einen MAC über die Daten in den Postregistern und vergleicht diesen MAC mit einem Vergleichs-MAC der für diese Postregister bereits früher gespeichert worden ist. Anschließend erfolgt eine Abrechnung. Danach muß der Mikroprozessor erneut den Vergleichs-MAC für die vom Anwenderschaltkreis ASIC modifizierten Postregister berechnen, um ihn zu aktualisieren. In dieser Zeit, vom Start der Abrechnung bis zum Schreiben des neuen Vergleichs-MAC, sind jedoch für einen Betrüger mit Speicherzugriff die Postregister manipulierbar, ohne daß dies durch den Mikroprozessor erkannt werden kann.

Der Erfindung liegt die Aufgabe zugrunde, für ein Sicherheitsmodul die Sicherheit bei der Abrechnung zu erhöhen.
Es soll ein Verfahren gefunden werden, welches mit minimalen Aufwänden eine maximale Sicherheit vor einer Manipulation der gespeicherten Daten ermöglicht. Das Verfahren soll beispielsweise in Frankiermaschinen Anwendung finden, für die besondere Sicherheitsforderungen bezüglich der Postregisterdaten gelten, da insbesondere die geldwerten Abrechnungsdaten unmanipulierbar sein müssen.

Die Aufgabe wird mit den Merkmalen des Anspruchs 1 für eine Anordnung und mit den Merkmalen des Anspruchs 8 für ein Verfahren gelöst.

Eine Lösung des Problems wurde in der Durchführung von zwei zeitlich versetzten Abrechnungen durch unterschiedliche Datenverarbeitungseinheiten oder Rechner gefunden.

Voraussetzung für eine Vorausberechnung eines Postregistersatzes ist ein schon zu Beginn vorliegender Code, zum Beispiel ein Autorisierungscode (MACₐₗₜ), der die Gültigkeit eines vorherigen Postregistersatzes und damit der vorherigen Abrechnungsdaten (Postregisterdaten) in an sich bekannter Weise zu überprüfen gestattet. Bei deren Gültigkeit wird von dem ersten Rechner eine Vorausberechnung eines Postregistersatz mit den üblichen Postregisterdaten und gegebenenfalls einer zugehörigen Checksumme in an sich bekannter Weise vorgenommen, ohne jedoch den Postregistersatz im nichtflüchtigen Speicher für die Abrechnungsdaten abzuspeichern. Dann wird ein Code basierend auf dem vorausberechneten Postregistersatz gebildet. Vorzugsweise wird hierzu ein Mikroprozessor eines Sicherheitsmoduls eingesetzt, welcher nachfolgend als Modulprozessor bezeichnet wird. Der Code ist zum Beispiel ein üblicher Message Authorization Code (MACₙₑᵤ) oder in anderer Ausprägung, wie zum Beispiel Ciffer Block Changing (CBC-) oder Electronic Code Block (ECB-) Authorisierungscode, bzw. eine digitale Signatur. Dabei können sowohl symmetrische als auch asymmetrische Verschlüsselungsalgorithmen zum Einsatz kommen.
Wenn der Modulprozessor, beispielsweise vor Beginn der Vorausberechnung, die Gültigkeit des alten Postregistersatzes durch Berechnung eines Codes (MAC's) und durch den Vergleich dieses Codes (MAC's) mit dem gespeicherten Code (MACₐₗₜ) überprüft hat, berechnet er im sicheren Speicherbereich den für die nächste Abrechnung zugehörigen neuen Autorisierungscode (MACₙₑᵤ) im voraus, bevor die Hauptabrechung angestoßen wird, die ein zweiter Rechner durchführt. Vorzugsweise wird hierzu eine anwenderspezifische Verarbeitungseinheit (ASIC) des Sicherheitsmoduls eingesetzt, welches eine Hardwareabrechnungsbaugruppe aufweist und die Abrechnungsdaten in die nichtflüchtigen Speicher für die Postregisterdaten einschreibt. Vor dem oder zum Abschluß der Hauptabrechnung speichert der Modulprozessor nun noch den vorab berechneten Code (MACₙₑᵤ) als aktuellen gültigen Code (MAC) in mindestens einen der nichtflüchtigen Speicher zugeordnet zu den Postregisterdaten. Der Unterschied liegt also:
1. im Zeitpunkt der MAC-Berechnung vor der Hauptabrechnung,
2. in der Quelle der MAC-Berechnung, d.h. Modulprozessor, der auch die Postregisterabrechnungsdaten für den MACₙₑᵤ vorausberechnet.

Wenn die nächste Abrechnung erfolgt, wird das o.g. Verfahren wiederholt. Mit dem erfindungsgemäßen Verfahren kann durch das Prüfen beider Codes (MAC's) nun auch eine während der Abrechnung vorgenommene Manipulation festgestellt werden. Da die Quellen für die MAC-Berechnung der beiden Vergleichswerte unterschiedlich sind, müssen die zu vergleichenden beiden Codes (MAC's) identisch sind. Unter der Annahme, daß bei der Abrechnung durch die eine anwenderspezifische Verarbeitungseinheit (ASIC) kein Fehler auftritt, kann es sich nur um eine Manipulation handeln, wenn beide Codes (MAC's) nicht übereinstimmen.

Ein weiterer Vorteil dieser Methode ist der, daß beim Einschalten (PowerOn) zwei Codes (MAC's) existieren.
1. einer, der für die Postregister gilt, falls die Abrechnung nicht vollständig beendet wurde;
2. einer, der für die Postregister gilt, falls die Abrechnung beendet wurde, der neue Code (MAC) aber noch nicht geschrieben werden konnte.

Somit muß mindestens ein Postregistersatz existieren, dessen Code mit einem dieser beiden übereinstimmt. Letzterer ist der gültige nicht manipulierte Registersatz und kann als Referenz gelten. Andernfalls wurde manipuliert. Diese Methode sichert zu jedem Zeitpunkt t die Postregisterdaten mit einem Code. Ein Angriff durch eine Manipulation der Registerdaten zu einem beliebigen Zeitpunkt kann nicht mehr unbemerkt bleiben.

Diese Vorteile gelten auch, wenn ein asymmetrischer Verschlüsselungsalgorithmus zur Erzeugung einer digitalen Signatur zum Einsatz kommt. Auf den Postregisterdaten wird zunächst eine Hash-Funktion angewendet und die so erzeugten Daten mittels privatem Schlüssel zu einer digitalen Signatur verschlüsselt. Der Vorteil der Signatur liegt in den öffentlichen Schlüsseln, welche ohne Geheimhaltung zur Entschlüssellung der Signatur zwecks Verifizierung der Postregisterdaten verwendet werden können. Das gestattet Recovermöglichkeiten bei einem defekten Sicherheitsmodul, aus dem über eine Schnittstelle die Registerdaten ausgelesen werden.
Ein Sicherheitsmodul, beispielsweise für eine Frankiermaschine, nimmt deren Funktion einer Abrechnung war, insbesondere von Postgebühren und/oder deren kryptografische Absicherung und zusätzliche Sicherheitsfunktionen.

Das Sicherheitsmodul ist erfindungsgemäß durch eigene Signalmittel gekennzeichnet, die bei direkter Ansteuerung vom Modulprozessor des Sicherheitsmoduls eine Aussage über den aktuellen Zustand des Sicherheitsmoduls gestatten. Der Modulprozessor nimmt eine Überwachung und Signalisierung des Modulzustandes vor und wird wird nur bei Versorgung des Sicherheitsmoduls mit Systemspannung aktiviert, um eine Batterie zu schonen. Der Modulprozessor überwacht die hardwaremäßige Abrecheneinheit, Speicher und Baugruppen bezüglich weiterer Funktionen. Dabei steht nicht die Verfügbarkeit des Systems im Vordergrund, sondern die sichere Erkennung von Fehlfunktionen oder Ausfällen sowie eine geeignete Reaktion darauf, wie es bei besonders sicherheitssensitiven, eher zeitunkritischen Vorgängen der Fall ist.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Perspektivische Ansicht der Frankiermaschine von hinten,
- Figur 2,: Blockschaltbild des Sicherheitsmoduls,
- Figur 3,: Seitenansicht des Sicherheitsmoduls,
- Figur 4,: Draufsicht auf das Sicherheitsmodul,
- Figur 5,: Tabelle für Statussignalisierung,
- Figur 6,: Darstellung der Prüfungen im System für statische und dynamisch änderbare Zustände,
- Figur 7,: Darstellung von Abläufen bei der Abrechnung anhand eines Zeitstrahles,
- Figur 8,: Flußdiagramm für die Prüfungen des Systems vor dem Frankieren.

In der Figur 1 ist eine perspektivische Ansicht der Frankiermaschine von hinten dargestellt. Die Frankiermaschine besteht aus einem Meter 1 und einer Base 2. Letztere ist mit einer Chipkarten-Schreib/ Leseeinheit 70 ausgestattet, die hinter der Führungsplatte 20 angeordnet und von der Gehäuseoberkante 22 zugänglich ist. Nach dem Einschalten der Frankiermaschine mittels dem Schalter 71 wird eine Chipkarte 49 von oben nach unten in den Einsteckschlitz 72 eingesteckt. Ein zugeführter auf der Kante stehender Brief 3, der mit seiner zu bedruckenden Oberfläche an der Führungsplatte anliegt, wird dann entsprechend der Eingabedaten mit einem Frankierstempel 31 bedruckt. Die Briefzuführöffnung wird durch eine Klarsichtplatte 21 und die Führungsplatte 20 seitlich begrenzt.
Das Sicherheitsmodul wird auf die Hauptplatine des Meters der Frankiermaschine oder eines anderen geeigneten Gerätes gesteckt. Es ist vorzugsweise innerhalb des Metergehäuses untergebracht, welches als Sicherheitsgehäuse ausgebildet ist. Das Metergehäuse ist dabei vorteilhaft so konstruiert, daß der Benutzer die Statusanzeige des Sicherheitsmoduls trotzdem von außen durch eine Öffnung 109 sehen kann, wobei sich die Öffnung 109 zur Bedienoberfläche 88, 89 des Meters 1 erstreckt.
Die Anzeige wird direkt vom sicherheitsmodulinternen Modulprozessor gesteuert und ist so von außen nicht ohne weiteres manipulierbar. Die Anzeige ist im Betriebszustand ständig aktiv, so daß das Anlegen der Systemspannung Us+ an den Modulprozessor des Sicherheitsmoduls ausreicht, die Anzeige zu aktivieren, um den Modulzustand ablesen zu können.

Die Figur 2 zeigt ein Blockschaltbild des postalischen Sicherheitsmoduls PSM 100 in einer bevorzugten Variante. Der negative Pol der Batterie 134 ist auf Masse und einen Pin P23 der Kontaktgruppe 102 gelegt. Der positive Pol der Batterie 134 ist über die Leitung 193 mit dem einen Eingang des Spannungsumschalters 180 und die Systemspannung führende Leitung 191 ist mit dem anderen Eingang des Spannungsumschalters 180 verbunden. Als Batterie 134 eignet sich der Typ SL-389/P für eine Lebensdauer bis zu 3,5 Jahren oder der Typ SL-386/P für eine Lebensdauer bis zu 6 Jahren bei einem maximalen Stromverbrauch durch das PSM 100. Als Spannungsumschalter 180 kann ein handelsüblicher Schaltkreis vom Typ ADM 8693ARN eingesetzt werden. Der Ausgang des Spannungsumschalters 180 liegt über die Leitung 136 an einer Spannungsüberwachungseinheit 12 und einer Detektionseinheit 13 an. Die Spannungsüberwachungseinheit 12 und die Detektionseinheit 13 stehen mit den Pins 1, 2, 4 und 5 des Modulprozessors 120 über die Leitungen 135, 164 und 137, 139 in Kommunikationsverbindung. Der Ausgang des Spannungsumschalters 180 liegt über die Leitung 136 außerdem am Versorgungseingang eines ersten Speichers 116 an, zum Beispiel ein statischer Nurlesespeicher, der durch die vorhandene Batterie 134 zum nichtflüchtigen Speicher NVRAM 116 einer ersten Technologie wird.
Das Sicherheitsmodul steht mit der Frankiermaschine über den Systembus 115, 117, 118 in Verbindung. Der Modulprozessor 120 kann über den Systembus und ein Modem 83 in Kommunikationsverbindung mit einer entfernten Datenzentrale eintreten. Die Abrechnung wird vom anwenderspezifischen Schaltkreis ASIC 150 vollzogen. Der erste und ein zweiter nichtflüchtiger Speicher sind entsprechend ausgebildet, um die postalischen Abrechnungsdaten in nichtflüchtigen Speichern unterschiedlicher Technologie zu speichern.
Am Versorgungseingang des zweiten nichtflüchtigen Speichers NVRAM 114 liegt Systemspannung an. Hierbei handelt es sich um einen nichtflüchtigen Speicher NVRAM einer zweiten Technologie, (SHADOW-RAM). Diese zweiten Technologie umfaßt vorzugsweise ein RAM und ein EEPROM, wobei letzteres die Dateninhalte bei Systemspannungsausfall automatisch übernimmt. Der NVRAM 114 der zweiten Technologie ist mit den entsprechenden Adress- und Dateneingängen des Schaltkreises ASIC 150 über einen internen Adreß- und Datenbus 112, 113 verbunden.

Der ASIC 150 enthält mindestens eine Hardware-Abrecheneinheit für die Berechnung der zu speichernden postalischen Daten. In der Programmable Array Logic (PAL) 160 ist eine Zugriffslogik für den ASIC 150 untergebracht. Der ASIC 150 wird durch die Logik PAL 160 gesteuert. Ein Adreß- und Steuerbus 117, 115 von der Hauptplatine des Meters 1 ist an entsprechenden Pins der Logik PAL 160 angeschlossen und die PAL 160 erzeugt mindestens ein Steuersignal für das ASIC 150 und ein Steuersignal 119 für den Programmspeicher FLASH 128. Der Modulprozessor 120 arbeitet ein Programm ab, das im FLASH 128 gespeichert ist. Der Modulprozessor 120 und die anderen Baugruppen, wie FLASH 28, ASIC 150 und PAL 160 sind über einen modulinternen Systembus miteinander verbunden, der Leitungen 110,111,126,119 für Daten-, Adreß- und Steuersignale enthält.

Die RESET-Einheit 130 ist über die Leitung 131 mit dem Pin 3 des Modulprozessors 120 und mit einem Pin des ASIC's 150 verbunden. Der Modulprozessor 120 und das ASIC 150 werden bei Absinken der Versorgungsspannung durch eine Resetgenerierung in der RESET-Einheit 130 zurückgesetzt.

Der Modulprozessor 120 weist intern eine Verarbeitungseinheit CPU 121, eine Echtzeituhr RTC 122 eine RAM-Einheit 124 und eine Ein/Ausgabe-Einheit 125 auf. Der Modulprozessor 120 des Sicherheitsmoduls 100 ist über einen modulinternen Datenbus 126 mit einem FLASH 128 und mit dem ASIC 150 verbunden. Der FLASH 128 dient als Programmspeicher und wird mit Systemspannung Us+ versorgt. Er ist beispielsweise ein 128 Kbyte- FLASH-Speicher vom Typ AM29F010-45EC. Der ASIC 150 des postalischen Sicherheitsmoduls 100 liefert über einen modulinternen Adreßbus 110 die Adressen 0 bis 7 an die entsprechenden Adreßeingänge des FLASH 128. Der Modulprozessor 120 des Sicherheitsmoduls 100 liefert über einen internen Adreßbus 111 die Adressen 8 bis 15 an die entsprechenden Adresseingänge des FLASH 128. Der ASIC 150 des Sicherheitsmoduls 100 steht über die Kontaktgruppe 101 des Interfaces mit dem Datenbus 118, mit dem Adreßbus 117 und dem Steuerbus 115 der Hauptplatine des Meters 1 in Kommunikationsverbindung.

Der Spannungsumschalter 180 gibt als Ausgangsspannung auf der Leitung 136 für die Spannungsüberwachungseinheit 12 und Speicher 116 diejenige seiner Eingangsspannungen weiter, die größer als die andere ist. Durch die Möglichkeit, die beschriebene Schaltung in Abhängigkeit von der Höhe der Spannungen Us+ und Ub+ automatisch mit der größeren von beiden zu speisen, kann während des Normalbetriebs die Batterie 134 ohne Datenverlust gewechselt werden. Die Echtzeituhr RTC 122 und der statische Nurlesespeicher SRAM 124 werden von einer Betriebsspannung über die Leitung 138 versorgt. Diese Spannung wird von der Spannungsüberwachungseinheit 12 abgegeben und erzeugt aus dem SRAM 124 einen nichtflüchtigen Speicher. Es ist vorgesehen, dass der Modulprozessor 120 einen internen nichtflüchtigen Speicher 124 aufweist, in welchem mindestens ein Schlüssel für die Berechnung eines Autorisierungscodes MAC vor einem Zugriff geschützt gespeichert ist, um den zugehörigen Autorisierungscode MAC über einen Postregistersatz zu bilden. Letzteres ist zur Überprüfung des Postregistersatzes auf Gültigkeit erforderlich.

Die Batterie der Frankiermaschine speist in den Ruhezeiten außerhalb des Normalbetriebes in vorerwähnter Weise die Echtzeituhr 122 mit Datums-/Uhrzeitregistem und/oder den statischen Nurlesespeichers SRAM 124, der sicherheitsrelevante Daten hält. Sinkt die Spannung der Batterie während des Batteriebetriebs unter eine bestimmte Grenze, so wird von der Schaltung 12 der Speisepunkt für die Echtzeituhr RTC und SRAM mit Masse verbunden. Das heißt, die Spannung an der Echtzeituhr RTC und am Nurlesespeicher SRAM liegt dann bei 0V. Das führt dazu, daß der Nurlesespeicher SRAM 124, der z.B. wichtige kryptografische Schlüssel enthält, sehr schnell gelöscht wird. Gleichzeitig werden auch die Register der Echtzeituhr RTC 122 gelöscht und die aktuelle Uhrzeit und das aktuelle Datum gehen verloren. Durch diese Aktion wird verhindert, daß ein möglicher Angreifer durch Manipulation der Batteriespannung die frankiermaschineninterne Echtzeituhr 122 anhält, ohne daß sicherheitsrelevante Daten verloren gehen. Somit wird verhindert, daß er weitere zeitbasierende Sicherheitsmaßnahmen, wie beispielsweise Sleeping Mode (EP 660 268 A2) oder Long Time Watchdog (wird anhand der Fig.5 noch erläutert) umgeht.

Die Schaltung der Spannungsüberwachungseinheit 12 ist beispielsweise so dimensioniert, daß jegliches Absinken der Batteriespannung auf der Leitung 136 unter die spezifizierte Schwelle von 2,6 V zum Ansprechen der Schaltung 12 führt. Gleichzeitig mit der Indikation der Unterspannung der Batterie wechselt die Schaltung 12 in einen Selbsthaltezustand, in dem sie auch bei nachträglicher Erhöhung der Spannung bleibt. Sie liefert außerdem ein Statussignal 164. Beim nächsten Einschalten des Moduls kann der Modulprozessor 120 den Zustand der Schaltung (Statussignal) abfragen und damit und/oder über die Auswertung der Inhalte des gelöschten Speichers darauf schließen, daß die Batteriespannung zwischenzeitlich einen bestimmten Wert unterschritten hat. Der Modulprozessor 120 kann die Überwachungsschaltung 12 zurücksetzen, d.h. "scharf" machen. Letztere reagiert auf ein Steuersignal auf der Leitung 135.

Die Leitung 136 am Eingang des Batterieobservers 12 versorgt zugleich eine Detektions-Einheit 13 mit Betriebs- oder Batteriespannung. Vom Prozessor 120 wird der Zustand der Detektions-Einheit 13 über die Leitung 139 abgefragt oder die Detektions-Einheit 13 wird vom Modulprozessor 120 über die Leitung 137 ausgelöst bzw. gesetzt. Nach dem Setzen wird eine statische Prüfung auf Anschluß durchgeführt. Dazu wird über eine Leitung 192 Massepotential abgefragt, welches am Anschluß P4 des Interfaces des postalischen Sicherheitsmoduls PSM 100 anliegt und nur abfragbar ist, wenn der Sicherheitsmodul 100 ordnungsgemäß gesteckt ist. Bei gesteckten Sicherheitsmodul 100 wird Massepotential des negativen Pols 104 der Batterie 134 des postalischen Sicherheitsmoduls PSM 100 auf den Anschluß P23 des Interfaces 8 gelegt und ist somit am Anschluß P4 des Interfaces über die Leitung 192 von der Detektions-Einheit 13 abfragbar.

An den Pins 6 und 7 des Modulprozessors 120 sind Leitungen angeschlossen, welche nur bei einem, beispielsweise an die Hauptplatine des Meters 1, gesteckten Sicherheitsmodul 100 eine Leiterschleife 18 bilden. Zur dynamischen Prüfung des Angeschlossenseins des postalischen Sicherheitsmoduls PSM 100 an der Hauptplatine des Meters 1 werden vom Modulprozessor 120 wechselnde Signalpegel in ganz unregelmäßigen Zeitabständen an die Pin's 6, 7 angelegt und über die Schleife zurückgeschleift.

Der Modulprozessor 120 ist mit der Ein/Ausgabe-Einheit 125 ausgestattet, deren Anschlüsse Pin's 8, 9 zur Ausgabe mindestens eines Signals zur Signalisierung des Zustandes des Sicherheitsmoduls 100 dienen. An den Pin's 8 und 9 liegen I/O-Ports der Ein/Ausgabe-Einheit 125, an welchen modulinterne Signalmittel angeschlossen sind, beispielsweise farbige Lichtemitterdioden LED's 107, 108. Diese signalisieren den Modulzustand bei einem auf die Hauptplatine des Meters 1 gesteckten Sicherheitsmoduls 100 durch eine Öffnung 109 im Metergehäuse. Die Sicherheitsmodule können in ihrem Lebenszyklus verschiedene Zustände einnehmen. So muß z.B. detektiert werden, ob das Sicherheitsmodul gültige kryptografische Schlüssel enthält. Weiterhin ist es auch wichtig zu unterscheiden, ob das Sicherheitsmodul funktioniert oder defekt ist. Die genaue Art und Anzahl der Modulzustände ist von den realisierten Funktionen im Sicherheitsmodul und von der Implementierung abhängig.

Die Figur 3 zeigt zeigt den mechanischen Aufbau des Sicherheitsmoduls in Seitenansicht. Das Sicherheitsmodul ist als Multi-Chip-Modul ausgebildet, d.h. mehrere Funktionseinheiten sind auf einer Leiterplatte 106 verschaltet. Das Sicherheitsmodul 100 ist mit einer harten Vergußmasse 105 vergossen, wobei die Batterie 134 des Sicherheitsmoduls 100 außerhalb der Vergußmasse 105 auf einer Leiterplatte 106 auswechselbar angeordnet ist. Beispielsweise ist es so mit einem Vergußmaterial 105 vergossen, daß das Signalmittel 107, 108 aus dem Vergußmaterial an einer ersten Stelle herausragt und daß die Leiterplatte 106 mit der gesteckten Batterie 134 seitlich einer zweiten Stelle herausragt. Die Leiterplatte 106 hat außerdem Batteriekontaktklemmen 103 und 104 für den Anschluß der Pole der Batterie 134, vorzugsweise auf der Bestückungsseite oberhalb der Leiterplatte 106. Es ist vorgesehen, daß zum Anstecken des postalischen Sicherheitsmoduls PSM 100 auf die Hauptplatine des Meters 1 die Kontaktgruppen 101 und 102 unterhalb der Leiterplatte 106 (Leiterbahnseite) des Sicherheitsmoduls 100 angeordnet sind. Der Anwenderschaltkreis ASIC 150 steht über die erste Kontaktgruppe 101 - in nicht gezeigter Weise - mit dem Systembus einer Steuereinrichtung 1 in Kommunikationsverbindung und die zweite Kontaktgruppe 102 dient der Versorgung des Sicherheitsmoduls 100 mit der Systemspannung. Wird das Sicherheitsmodul auf die Hauptplatine gesteckt, dann ist es vorzugsweise innerhalb des Metergehäuses dergestalt angeordnet, so daß das Signalmittel 107, 108 nahe einer Öffnung 109 ist oder in diese hineinragt. Das Metergehäuse ist damit vorteilhaft so konstruiert, daß der Benutzer die Statusanzeige des Sicherheitsmoduls trotzdem von außen sehen kann. Die beiden Leuchtdioden 107 und 108 des Signalmittels werden über zwei Ausgangssignale der I/O-Ports an den Pin 8, 9 des Modulprozessors 120 gesteuert. Beide Leuchtdioden sind in einem gemeinsamen Bauelementegehäuse untergebracht (Bicolorleuchtdiode), weshalb die Abmaße bzw. der Durchmesser der Öffnung relativ klein bleiben kann und in der Größenordnung des Signalmittels liegt. Prinzipiell sind drei unterschiedliche Farben darstellbar (rot, grün, orange), jenachdem die Leuchtdioden LED's einzeln oder gleichzeitig angesteuert werden. Zur Zustandsunterscheidung werden die Leuchtdioden LED's auch einzeln oder zusammen blinkend ggf. abwechselnd blinkend gesteuert, so daß neun verschiedene Zustande unterschieden werden können, in welchem mindestens eine der beiden Leuchtdioden LED's aktiviert wird.

In der Figur 4 ist eine Draufsicht auf das postalische Sicherheitsmodul dargestellt. Die Vergußmasse 105 umgibt quaderförmig einen ersten Teil der Leiterplatte 106, während ein zweiter Teil der Leiterplatte 106 für die auswechselbar angeordnete Batterie 134 von Vergußmasse frei bleibt. Die Batteriekontaktklemmen 103 und 104 werden hier von der Batterie verdeckt.

Vorzugsweise ist die erste Datenverarbeitungseinheit ein Modulprozessor 120 und die zweite Datenverarbeitungseinheit 150 ist eine anwenderspezifische Schaltung (ASIC) mit einer Hardwareabrecheneinheit. Der Modulprozessor ist zur Gültigkeitsprüfung von Post-registerdaten und zur Durchführung eines statischen oder dynamischen Selbsttest programmiert. Bei der Gültigkeitsprüfung wird über die bei der vorherigen Abrechnung gespeicherten Postregisterdaten ein zugehöriger Autorisierungscode (MAC) gebildet und mit dem im nichtflüchtigen Speicher 114, 116 gespeicherten Autorisierungscode verglichen. Bei Übereinstimmung wird die Gültigkeit der vorherigen Abrechnung signalisiert und die zweite Datenverarbeitungseinheit 150 berechtigt, eine weitere Abrechnung durchzuführen. Bei Nichtübereinstimmung erfolgt eine Signalisierung. Dazu ist der Modulprozessor 120 des Sicherheitsmoduls 100 programmiert, eine Überwachung und Signalisierung des Modulzustandes des Sicherheitsmoduls (100) vorzunehmen, wobei zur Signalisierung des Modulzustandes ein optisches oder akustisches Signalmittel 107, 108 am Modulprozessor 120 angeschlossen ist. Das Signalmittel sind vorzugsweise Leuchtemitterdioden LED's, die zur Zustandsunterscheidung entsprechend unterschiedlich angesteuert werden.
Gemäß einer in der Figur 5 gezeigten - sich selbst erläuternden - Tabelle für Statussignalisierung geht eine Vielzahl möglicher Zustandsanzeigen hervor. Eine grün leuchtende Leuchtdiode LED 107 signalisiert einen OK-Zustand 220, aber eine leuchtende Leuchtdiode LED 108 signalisiert einen Fehler-Zustand 230 im Ergebnis eines mindestens statischen Selbsttestes. Das Ergebnis eines solchen an sich bekannten Selbsttestes kann wegen der direkten Signalisierung über die Leuchtdioden LED 107 und 108 nicht verfälscht werden.
Beispielsweise für den Fall, daß zwischenzeitlich die im Sicherheitsmodul gespeicherten Schlüssel verloren gingen, würde die laufende Überprüfung im dynamischen Betrieb den Fehler feststellen und als den Zustand 240 mit orange leuchtenden Leuchtdioden LED's signalisieren. Nach einem Aus/Einschalten ist ein Booten erforderlich, da anderenfalls keine andere Operation mehr ausgeführt werden kann. Der Fall, daß bei der Herstellung die Installation eines Schlüssels vergessen wurde, wird als Zustand 260 beispielsweise mit einer grün blinkenden Leuchtdiode LED 107 signalisiert. Auch der Fall, daß ein long time watchdog-Timer abgelaufen ist, wird als Zustand 250 durch eine rot blinkende Leuchtdiode LED signalisiert. Der long time watchdog-Timer ist abgelaufen, wenn lange Zeit die Datenzentrale nicht mehr kontaktiert wurde, beispielsweise um ein Guthaben nachzuladen. Der Zustand 250 wird ebenfalls erreicht, wenn das Sicherheitsmodul vom Meter getrennt wurde. Weitere Zustandsanzeigen für die Zustände 270, 280, 290 sind optional für verschiedene weitere Prüfungen vorgesehen.

Die Figur 6 zeigt eine Darstellung der Prüfungen im System für statisch und dynamisch änderbare Zustände. Ein ausgeschaltetes System im Zustand 200 geht nach dem Einschalten über die Transition Start 201 in den Zustand 210 über, in welchem vom Sicherheitsmodul ein statischer Selbsttest durchgeführt wird sobald die Betriebsspannung anliegt. Bei der Transition 202, bei der der Selbsttest ein OK bei ordnungsgemäßem Ergebnis ergibt, wird der Zustand 220 LED grün leuchtend erreicht. Ausgehend von letzterem Zustand ist bei Bedarf ein wiederholter statischer Selbsttest und ein dynamischer Selbsttest durchführbar. Eine solche Transition 203 oder 206 führt entweder zurück auf den Zustand 220 LED grün bei OK oder auf den Zustand 240 LED orange bei einem Fehler. Letzterer ist durch einen Recover-Versuch evtl. durch Ausschalten (Transition 211) und Wiedereinschalten des Gerätes (Transition 201) behebbar. Statische Fehler sind aber nicht behebbar. Von Zustand 210, in welchem das eingeschaltete Gerät einen statischen Selbsttest ausführt, existiert bei einem Fehler eine Transition 204 zum Zustand 230 LED rot. Zu jeder Zeit, wenn sich das Gerät im Zustand 220 LED grün befindet, kann ein on demand ausgeführter statischer Selbsttest bei einem Fehler über eine Transition 205 zum Zustand 230 LED rot führen. Ausgehend vom Zustand 220 LED grün können nicht gezeigte weitere Transitionen 207, 208, 209 zu den weiteren Zuständen 270 (mit orange blinkenden LED's signalisiert), 280 (mit rot leuchtend/orange blinkenden LED's signalisiert) und 290 (mit grün leuchtend/orange blinkenden LED's signalisiert) führen.

Der - in der Figur 2 gezeigte - Sicherheitsmodul 100 ist mit einem Programmspeicher 128, der ein Programm zur Sicherung der Postregister vor Manipulation aufweist, einer ersten und zweiten Datenverarbeitungseinheit 120, 150, mit nichtflüchtigen Speichern 114, 116, mit weiteren miteinander verschalteten Funktionseinheiten 12, 13, 130, 160 und 180 verbunden, wobei sämtliche vorgenannte Funktionseinheiten mit einer Vergußmasse 105 bedeckt sind, außer die Batterie 134 (Figuren 3 und 4). Im Sicherheitsmodul 100 ist die erste Datenverarbeitungseinheit 120 der Modulprozessor. Letzterer ist für die Durchführung von mindestens einer Autorisierungsroutine für die Postregisterdaten programmiert, wobei deren Autorisierung in Verbindung mit dem zugehörigen Autorisierungscode MAC im nichtflüchtigen Speichern 114, 116 einen Modulzustand signalisiert, welcher eine weitere Abrechnung durchzuführen gestattet, und wobei zur Signalisierung des Modulzustandes ein optisches oder akustisches Signalmittel 107, 108 am Modulprozessor angeschlossen ist. Die erste Datenverarbeitungseinheit 120 kann für die Durchführung zusätzlicher Sicherungsroutinen in Verbindung mit weiteren miteinander verschalteten Funktionseinheiten 12, 13 programmiert sein. Das Signalmittel 107, 108 wird zur Zustandsunterscheidung entsprechend angesteuert. Ein separates Sicherheitsgehäuse, daß nahe an der Vergußmasse 105 und ringsherum angeordnet ist, kann eingespart werden, wenn das Meter bereits ein Sicherheitsgehäuse aufweist, d.h. daß das umgebende Sicherheitsgehäuse Bestandteil eines Meters 1 ist. Das Signalmittel 107, 108 ragt in demjenigen Bereich des Sicherheitsmoduls 100 durch das Vergußmaterial 105 hindurch, wo das umgebende Metergehäuse zur Signalisierung des Modulzustandes eine Öffnung 109 aufweist, welche .sich zur Bedienoberfläche 88, 89 des Meters 1 erstreckt. Die Abmaße bzw. der Durchmesser der Öffnung liegen in der Größenordnung des Signalmittels, welches zum Beispiel als Anzeigeeinheit realisiert ist. Eine solche Anzeigeeinheit kann eine oder mehrere oder mehrfarbige Leuchtdioden (LED's) einschließen. Letztere können zur Zustandsunterscheidung auch blinkend gesteuert werden. Wenn die Leuchtdioden LED's 107, 108 zur Zustandsunterscheidung gleichzeitig angesteuert werden, hat deren emittiertes sichtbares Licht eine kombinierte Farbe (beispielsweise Orange), die im Ergebnis der Autorisierungsroutine beim dynamischen Selbsttest einen Fehler signalisiert.

Die in der Figur 2 gezeigten Speicher 114 und SRAM 116 werden nachfolgend zur Vereinfachung mit NVRAM_A bezeichnet. Im NVRAM_A sind zum Zeitpunkt tᵢ beispielsweise Ascending-, Descending-, Stückzahl- und weitere Daten gegeben, die für zukünftige Abrechnungen genutzt werden sollen. Vereinfachend wird die Zusammenfassung der vorgenannten Daten auch als P'ₜᵢ = Postregistersatz bezeichnet. Dabei bedeutet das Zeichen "' "hinter dem Buchstaben P, daß dieser Postregistersatz vom ASIC 150 berechnet wurde. Jeder Postregistersatz wird außerdem mit einem Code MAC abgesichert, welcher vom Modulprozessor 120 berechnet wurde und ebenfalls im NVRAM_A gespeichert vorliegt.

Der in der Figur 2 gezeigte batteriegestützte statische RAM 124 des OTP-Prozessorbausteins 120 wird nachfolgend mit NVRAM_P bezeichnet, weil OTP-intern nichtflüchtig gespeicherten Daten nicht von außen lesbar sind. Eine von der Batterie 134 über den Umschalter 180 und über die Spannungsüberwachungseinheit 12 gelieferte Spannung Ub+ ist auf der Leitung 138 ständig verfügbar und versorgt den OTP-internen Speicher RAM 124, der dadurch Daten nichtflüchtig speichern kann. Ein bereits früher eingegebener Portowert bleibt somit nichtflüchtig gespeichert, bis er überschrieben wird. Gegeben sei deshalb zum Zeitpunkt tᵢ im NVRAM_A oder NVRAM_P ein Portowert pₜᵢ, der für zukünftige Abrechnungen genutzt werden kann. Eine Abrechnung Pₜ₍ᵢ₊₁₎ = F(P'ₜ₍ᵢ₋₁₎, pₜᵢ) = Pneu bedeutet, daß zum Zeitpunkt tᵢ₋₁ bereits ein Postregistersatz vorlag, der berücksichtigt wird, wenn Zeitpunkt tᵢ ein Portowert pₜᵢ eingegeben wird und daß die Abrechnung nach der Funktion F zum Zeitpunkt tᵢ₊₁ vom Modulprozessor 120 vorgenommen wurde. Anderenfalls bedeutet eine Abrechnung P'ₜ₍ᵢ₊₁₎ = F'(P'ₜ₍ᵢ₋₁₎, pₜᵢ), daß die Abrechnung nach der Funktion F*'* zum Zeitpunkt tᵢ₊₁ von der Hardwareabrecheneinheit des ASIC's 150 vorgenommen wurde.

Zur Autorisierungsprüfung an einem beliebigen Zeitpunkt tᵢ können die Daten des Postregistersatz aus einem NVRAM_A verwendet werden, um einen MAC vom Postregistersatz zu bilden. Wenn der Ausdruck MAC(Pₜᵢ) aber kein Zeichen "'" hinter dem Buchstaben P hat, dann bedeutet dies, daß dieser Postregistersatz und MAC vom Modulprozessor 120 zum Zeitpunkt tᵢ berechnet wurde. Der Mikroprozessor kann im NVRAM_P erforderlichenfalls sofort berechnen: ${P}_{t ⁢ \left(i+1\right)} = Postregisersatz zum Zeitpunkt ⁢ {t}_{i + 1}$ $MAC ⁢ \left({P}_{t ⁢ \left(i+1\right)}\right) = MAC von Postregisersatz zum Zeitpunkt ⁢ {t}_{i + 1}$

Die Figur 7 zeigt eine Darstellung von Abläufen bei der Abrechnung anhand eines Zeitstrahles. Die Eingabe eines neuen Portowertes oder eine Briefanlage bildet den Ausgangspunkt t₀ für eine Anzahl an Abläufen. Bei Briefanlage kann auch von der Weiterverwendung eines bereits eingegebenen Portowertes als neuen Portowert ausgegangen werden.
Zunächst wird vom Modulprozessor 120 aus dem NVRAM_A ein MACₐₗₜ geholt und definiert durch den Zeitpunkt t₀ als MAC(Pₜₒ) im NVRAM_P gespeichert. Zugleich werden die P'ₜᵢ-Registerdaten zu einem MAC verarbeitet, wobei das Ergebnis spätestens zum Zeitpunkt t₁ vorliegt und ebenfalls im NVRAM_P zwischengespeichert wird. Dann wird der zum Zeitpunkt t₁ vorliegende MAC(P*'*ₜₒ) mit dem MAC(Pₜₒ) verglichen. Bei Übereinstimmung liegt kein Fehler vor und es wird vom Modulprozessor 120 das Ende der Eingabe zum Zeitpunkt t₂ abgewartet. Der Modulprozessor 120 stößt zum Zeitpunkt t₂ eine Vorausberechnung eines neuen Postregistersatzes Pₜ₂ und eine weitere Bildung eines neuen MAC an, wobei der Wert des MACₙₑᵤ gespeichert wird. Der Vorgang ist zum Zeitpunkt t₃ abgeschlossen und nun wird eine an sich bekannte Abrechnung und Bildung eines neuen Postregistersatzes vom ASIC 150 vorgenommen. Während der Postregistersatz P*'*ₜ₃ gebildet wird, liegen zwei MAC's gespeichert vor, nämlich MACₐₗₜ = MAC(Pₜₒ) und der vorausberechnete MACₙₑᵤ = MAC(Pₜ₂). Davor gilt noch der alte MACₐₗₜ und bei Spannungsausfall kann auf die vorherigen Daten zurückgegriffen werden, welche im NVRAM_A gespeichert vorliegen. Die Abrechnung wird dann vollständig wiederholt. Somit ergibt sich für einen eventuellen Manipulator zu keinem Zeitpunkt eine Fälschungsmöglichkeit. Ist der Postregistersatz P*'*ₜ₃ zum Zeitpunkt t₄ vom ASIC berechnet worden, dann erfolgt ein Löschen bzw. Überschreiben des alten MAC(Pₜₒ) mit dem neuen MAC(Pₜ₂) und ein Speichern des neuen Registersatzes P'ₜ₃ im NVRAM_A. Letzterer Vorgang ist zum Zeitpunkt t₅ abgeschlossen.

Anhand des - in der Figur 8 dargestellten - Flußdiagramms werden nun die Prüfungen näher erläutert, welche im System vor dem Frankieren ablaufen. Der Mikroprozessor CPU 121 ist durch ein entsprechendes im Flash 128 gespeichertes Programm programmiert, solche vorgenannten Selbsttests auszuführen, wobei nach dem Start 299, in einem ersten Schritt 300 ein Power on-Selbsttest durchgeführt und dann im Schritt 301 gefragt wird, ob der Power on-Selbsttest ein OK ergeben hat. Ist das der Fall, so wird im Schritt 302 die grüne LED 107 vom Mikroprozessor CPU 121 über ein I/O-Port 125 leuchtend gesteuert. Anderenfalls wird im Schritt 303 die rote LED 108 vom Mikroprozessor CPU 121 über ein I/O-Port 125 leuchtend gesteuert.
Vom Schritt 302 wird auf die Abfrage 304 verzweigt, in welcher geprüft wird, ob eine weitere statische Prüfung verlangt wird. Ist das der Fall, so wird zum Schritt 300 zurückverzweigt. Anderenfalls wird auf die Abfrage 305 verzweigt, in welcher geprüft wird, ob durch einen Briefsensor eine Briefanlage festgestellt bzw. vom Modulprozessor 120 eine Eingabe einen neuen Portowertes erkannt wird. Ist dies beides nicht der Fall, dann wird auf den Schritt 302 zurückverzweigt und somit eine Warteschleife solange durchlaufen, bis eine Briefanlage/Neueingabe festgestellt worden ist. Im letzteren Fall wird auf den Schritt 306 verzweigt, um das Eingeben der Daten zu beenden. Gleichzeitig oder kurz nach dem Zeitpunkt t₀ beginnend, wird ein Schritt 307 zur MAC-Berechnung auf der Grundlage der zum Zeitpunkt t₀ verfügbaren Postregisterdaten P*'*ₜₒ gestartet. Ein vom OTP bereits früher gebildeter MAC(Pₜₒ) ist zum Zeitpunkt t₀ gültig. Die MAC-Berechnung ist zum Zeitpunkt t₁ abgeschlossen. Der berechnete MAC(P*'*ₜₒ) wird mit dem alten zum Zeitpunkt t₀ gültigen (vom OTP bereits früher gebildeten) MAC(Pₜₒ) zum Zeitpunkt t₁ im Schritt 308 verglichen. Bei Nichtübereinstimmung wird zum Schritt 315 verzweigt, um die LED's 107, 108 orange leuchtend zu steuern. Anderenfalls wird zu den Schritten 309, 310 verzweigt. Dort erfolgt zum Zeitpunkt t₂ im OTP 120 eine Vorausberechnung des neuen Postregistersatzes Pₜ₂ und anschließend eine MAC-Bildung, ggf. mit Speicherung des MAC(Pₜ₂) im NVRAM_P.
Zum Zeitpunkt t₃, wenn im Schritt 311 die Speicherung des MAC(Pₜ₂) im NVRAM_P von der einen Datenverarbeitungseinheit 120 abgeschlossen worden ist, wird vom anderen Datenverarbeitungseinheit, nämlich von einer - nicht gezeigten - Hardware-Abrecheneinheit im ASIC 150 eine Berechnung des neuen Postregistersatzes im Schritt 312 durchgeführt.
In einem abschließenden Schritt 313 erfolgt wieder eine Abspeicherung der Ergebnisse P'ₜ₃ und MAC(Pₜ₂) im NVRAM_A. In Vorbereitung eines Frankierens können dann noch eine Anzahl von weiteren Schritten durchlaufen werden, mindestens jedoch ein Schritt 314 Druckdatenbereitstellung zum Frankieren des Briefes. Anschließend wird zum Schritt 302 zurückverzweigt.
Der Schritt 314 mit Druckdatenbereitstellung zum Frankieren kann optional einen - nicht gezeigten - Subschritt zum Übermitteln eines generierten Sicherheitscodes einschließen. Zum Generieren des Sicherheitscodes wird zwar ebenfalls eine prinzipiell vergleichbare Bildungsprozedur genutzt, wie bei der MAC-Bildung, der Daten-AutorisierungsCode DAC setzt sich aber aus anderen Daten zusammen und das Generieren erfolgt zu einem anderem Zeitpunkt tᵢ₊₁ ab Dateneingabeende zu einem Wert DAC(Pₜ₍ᵢ₊₁₎,sonstige Daten).
Der Modulprozessor 120 arbeitet mit einem - nicht gezeigten - Steuerungsprozessor des Meters zusammen, wobei letzterer den Sicherheitscode empfängt, die Druckdaten zusammenstellt und zum Druckkopf übermittelt.

Dadurch, daß nach dem Abspeichern der Ergebnisse zum Schritt 302 zurückgezweigt wird, ergibt sich on demand eine zweistufige Prüfung. Im Fehlerfall im Ergebnis der dynamischen Prüfung werden im Schritt 309 beide, die grüne LED 107 und die rote LED 108, vom Mikroprozessor CPU 121 über ein I/O-Port 125 leuchtend gesteuert. Somit ergibt sich der Gesamteindruck, daß die LED's orange leuchten.

Die in der Figur 8 auf der rechten Hälfte des Flußplanes vermerkten Zeitpunkte t₀ bis t₅ sollen helfen, einen Bezug zur Figur 7 herzustellen.
Damit sollen alternative Abläufe jedoch nicht ausgeschlossen werden. Die Vorausberechnung muß nicht nach einer Autorisierungsüberprüfung erfolgen. Ebensogut kann zuerst ein neuer Postregistersatz Pₜᵢ vom Modulprozessor 120 vorausberechnet werden, wobei ein bereits eingegebener gespeicherter Portowert pₜ berücksichtigt wird. Erst danach wird vom Modulprozessor 120 eine Autorisierungsüberprüfung bezüglich des alten im Speicher NVRAM_A gespeicherten Postregistersatzes P'ₜᵢ₋₁ vorgenommen, wobei ein Autorisierungscode MAC(P'ₜ₍ᵢ₋₁₎) vom Modulprozessor gebildet und mit einem zugehörigen im Speicher NVRAM_A gespeicherten bisherigen Autorisierungscode MACₐₗₜ = MAC(Pₜ₍ᵢ₋₁₎) verglichen wird. Nach der Autorisierungsüberprüfung berechnet der Modulprozessor 120 einen neuen Autorisierungscode MACₙₑᵤ = MAC(Pₜᵢ) über den neuen Postregistersatz Pₜᵢ. Der neue Postregistersatz Pₜᵢ bleibt bis zur MAC-Berechnung im OTP-internen NVRAM_P gespeichert. Das ist wichtig, um eine Manipulation während der Berechnung zu verhindern, insbesondere wenn die Vorausberechnung des neuen Postregistersatz Pₜᵢ und des neuen MAC's zeitlich auseinander liegen.

Im NVRAM_A können zu einem Zeitpunkt tᵢ also folgende Daten gespeichert sein:
- P'ₜᵢ₋₁: - bisheriger Postregistersatz, der vom ASIC berechnet wurde,
- MAC(Pₜᵢ₋₁): - zugehöriger MACₐₗₜ über einen gleichen Postregistersatz, der beim vorherigem Abrechnen vom Modulprozessor vorausberechnet wurde.

Im Speicher NVRAM_P speichert die erste Datenverarbeitungseinheit, vorzugsweise der Modulprozessor 120, zu dem ersten Zeitpunkt tᵢ gegebenenfalls folgende Daten: $MAC \left({P}_{ti}\right) = {MAC}_{neu}$

Von der zweiten Datenverarbeitungseinheit, vorzugsweise vom ASIC 150, wird zu einem späteren zweiten Zeitpunkt tᵢ₊₁ die Abrechung mit einem Portowert pₜᵢ nach der Abrechnungsfunktion F' durchgeführt. Es erfolgt:
1. Bilden des Postregistersatzes P'ₜ₍ᵢ₊₁₎ = F'( P'ₜ₍ᵢ₋₁₎ , pₜᵢ) mit anschließender Speicherung im Speicher NVRAM_A.
2. Außerdem überschreibt der Modulprozessor 120 den im NVRAM_A gespeicherten MAC(Pₜᵢ₋₁)ₐₗₜ mit dem vorausberechneten im NVRAM_P gespeicherten MAC(Pₜᵢ)ₙₑᵤ .
3. Optional übermittelt der Modulprozessor 120 einen zusätzlich generierten Sicherheitscode DAC(Pₜ₍ᵢ₊₁₎,sonstige Daten) zur extern vom Sicherheitsmodul im Meter angeordneten dritten Datenverarbeitungseinheit (nicht gezeigt) zur Druckbilderzeugung.

Vor dem nächsten Frankieren wiederholt sich der Vorgang. Bis zum Zeitpunkt tᵢ₊₂ wird ein neuer Portowert pₜᵢ₊₂ eingegeben. Zum Zeitpunkt tᵢ₊₂ oder später kann wieder die Manipulationsfreiheit von P'ₜ₍ᵢ₊₁₎ geprüft werden, indem MAC(P'ₜ₍ᵢ₊₁₎) berechnet und mit dem im NVRAM_A gespeicherten Wert MAC(Pₜᵢ)ₐₗₜ verglichen wird. Es kann aber auch schon optional eine Generierung eines zusätzlichen Sicherheitscodes MAC(Pₜ₍ᵢ₊₁₎,sonstige Daten) begonnen werden. Vor der eigentlichen Abrechnung durch den ASIC 150 erfolgt wieder eine MAC-Vorausberechnung durch den Modulprozessor. Zum Beispiel errechnet der Modulprozessor im Zeitpunkt tᵢ₊₃ einen neuen Autorisierungscode: ${MAC}_{neu} = MAC ⁢ \left({P}_{t ⁢ \left(i+3\right)}\right) = MAC ⁢ \left[F⁢\left({{P}^{′}}_{t ⁢ \left(i+1\right)}, ⁢, {p}_{t ⁢ \left(i+2\right)}\right)\right] .$

Erfindungsgemäß ist in einer Subvariante vorgesehen, daß der aufgrund des vorausberechneten neuen Postregistersatzes gebildete zugehörige Autorisierungscode MACₙₑᵤ nach seiner Erzeugung in einem Bereich des nichtflüchtigen Speichers 114, 116 (NVRAM_A für die Postregisterdaten) gespeichert wird. Alternativ oder zusätzlich kann der aufgrund des vorausberechneten neuen Postregistersatzes gebildete zugehörige Autorisierungscode MACₙₑᵤ nach seiner Erzeugung in einem Bereich des internen nichtflüchtigen Speichers 124 (NVRAM_P) der ersten Datenverarbeitungseinheit 120 (Modulprozessor) gespeichert werden.
Es ist in einer Subvariante vorgesehen, daß in Verbindung mit der Speicherung des von der zweiten Datenverarbeitungseinheit 150 (ASIC) ermittelten neuen Postregistersatzes P*'*ₜ₍ᵢ₊₁₎ und des vorausberechneten neuen Autorisierungscodes MAC(Pₜᵢ)ₙₑᵤ in den nichtflüchtigen Speichern 114, 116 (NVRAM_A) letzterer Autorisierungscode in einem weiteren Bereich des internen nichtflüchtigen Speichers 124 (NVRAM_P) der ersten Datenverarbeitungseinheit 120 (Modulprozessor) gespeichert wird, so daß der zu dem neuen Postregistersatz zugehörige Autorisierungscode bis zur nächsten Abrechnung redundant gespeichert ist.

Für die Durchführung der Sicherheitsmassnahmen ist es unerheblich, ob die beiden Datenverarbeitungseinheiten 120, 150 unterschiedlich oder gleich aufgebaut sind.

Erfindungsgemäß ist das Sicherheitsmodul zum Einsatz in postalischen Geräten bestimmt, insbesondere zum Einsatz in einer Frankiermaschine. Jedoch kann das Sicherheitsmodul auch eine andere Bauform aufweisen, die es ermöglicht, daß es beispielsweise auf die Hauptplatine eines Personalcomputers gesteckt werden kann, der als PC-Frankierer einen handelsüblichen Drucker ansteuert.

## Patentansprüche

1. Sicherheitsmodul zur Sicherung von Postregistern vor Manipulation, mit einem Programmspeicher (128), einer ersten (120) und zweiten Datenverarbeitungseinheit (150), mit einem nichtflüchtigen Speicher (114, 116), welche operativ miteinander verbunden sind, um die erste Datenverarbeitungseinheit (120) zu veranlassen, ein Postwertguthaben in nichtflüchtige Speicher (114, 116) nachzuladen und um die zweite Datenverarbeitungseinheit (150) zu veranlassen, die Abrechnung durchzuführen sowie um im nichtflüchtigen Speicher (114, 116) die Postregisterdaten zu speichern, **gekennzeichnet dadurch, daß** die erste Datenverarbeitungseinheit (120) einen internen nichtflüchtigen Speicher (124) aufweist und durch ein Programm im Programmspeicher (128) programmiert ist:
- die Gültigkeit der bei der vorherigen Abrechnung im nichtflüchtigen Speicher (114,116) gespeicherten Postregisterdaten zu überprüfen und
- bei Gültigkeit der bei der vorherigen Abrechnung gespeicherten Postregisterdaten die neuen Postregisterdaten vorauszuberechnen,
- einen zugehörigen Code basierend auf einer Information aus dem vorausberechneten Postregisterdaten zu bilden und in mindestens einem der nichtflüchtigen Speicher (114, 116, 124) zu speichern, wobei im nichtflüchtigen Speicher (114, 116) die im Ergebnis der Abrechnung durch die zweite Datenverarbeitungseinheit (150) gebildeten Post-registerdaten zugehörig zu dem Code gespeichert sind.

2. Sicherheitsmodul, nach Anspruch 1, **gekennzeichnet da- durch, dass** der Code ein Autorisierungscode (MAC) ist, der basierend auf den vorausberechneten Postregisterdaten gebildet worden ist.

3. Sicherheitsmodul, nach Anspruch 1, **gekennzeichnet da**- **durch, dass** der Code eine digitale Signatur (SIGN) ist, die basierend auf den vorausberechneten Postregisterdaten gebildet worden ist.

4. Sicherheitsmodul, nach den Ansprüchen 1 bis 3, **gekennzeichnet dadurch, dass** die erste Datenverarbeitungseinheit ein Modulprozessor (120) und die zweite Datenverarbeitungseinheit eine anwenderspezifische Schaltung (150) mit einer Hardwareabrecheneinheit ist und dass der Modulprozessor (120) zur Gültigkeitsprüfung von Post-registerdaten und zur Durchführung eines statischen oder dynamischen Selbsttest programmiert ist.

5. Sicherheitsmodul, nach den Ansprüchen 1 bis 4, **gekennzeichnet dadurch, dass** die erste Datenverarbeitungseinheit (120) zur Gültigkeitsprüfung programmiert ist, wobei über die bei der vorherigen Abrechnung gespeicherten Postregisterdaten ein zugehöriger Autorisierungscode (MAC) gebildet und mit dem im nichtflüchtigen Speicher (114, 116) gespeicherten Autorisierungscode verglichen wird, wobei bei Übereinstimmung die Gültigkeit der vorherigen Abrechnung signalisiert und die zweite Datenverarbeitungseinheit (150) berechtigt wird, eine weitere Abrechnung durchzuführen und wobei bei Nichtübereinstimmung eine Signalisierung erfolgt.

6. Sicherheitsmodul, nach den Ansprüchen 1 bis 5, **gekennzeichnet dadurch, dass** die erste Datenverarbeitungseinheit (120) im internen nichtflüchtigen Speicher (124) mindestens einen Schlüssel für die Berechnung eines Autorisierungscodes (MAC) vor einem Zugriff geschützt gespeichert enthält, um den zugehörigen Autorisierungscode (MAC) über einen Postregistersatz zu bilden, zur Überprüfung des Postregistersatzes auf Gültigkeit.

7. Sicherheitsmodul, nach den Ansprüchen 1 bis 4, **gekennzeichnet dadurch, dass** die erste Datenverarbeitungseinheit (120) des Sicherheitsmoduls (100) programmiert ist, eine Überwachung und Signalisierung des Modulzustandes des Sicherheitsmoduls (100) vorzunehmen, wobei zur Signalisierung des Modulzustandes ein optisches oder akustisches Signalmittel (107, 108) an der ersten Datenverarbeitungseinheit (120) angeschlossen ist.

8. Verfahren zur Sicherung von Postregistern vor Manipulation, mit einer Autorisierungscode-Berechnung und Abrechnung durch eine erste und eine zweite Datenverarbeitungseinheit eines Sicherheitsmoduls,
**gekennzeichnet durch** die Schritte:
- Vorausberechnung des neuen Postregistersatzes (Pₜᵢ) mittels der ersten Datenverarbeitungseinheit (120), zu einem ersten Zeitpunkt (tᵢ) mindestens nach Briefanlage, wobei sich der neue Postregistersatz unter Berücksichtigung des eingestellten Portowertes (pₜᵢ₋₁) ergibt, und Bilden eines neuen Autorisierungscodes (MAC(Pₜᵢ)ₙₑᵤ) nach einer Autorisierungsüberprüfung des bisher gültigen Postregistersatzes aus einer vorhergehenden Abrechnung mittels eines bisher zugeordneten Autorisierungscodes (MACₐₗₜ),
- Abrechnung mit Berechnung des neuen Postregistersatzes (P'ₜ₍ᵢ₊₁₎) zu einem zweiten Zeitpunkt (tᵢ₊₁), mittels der zweiten Datenverarbeitungseinheit (150), wobei sich der neue Postregistersatz unter Berücksichtigung des eingestellten Portowertes (pₜᵢ₋₁) ergibt, und
- Speicherung des vorausberechneten neuen Autorisierungscode (MAC(Pₜᵢ)ₙₑᵤ) und des von der zweiten Datenverarbeitungseinheit (150) ermittelten neuen Postregistersatzes (P'ₜ₍ᵢ₊₁₎) in einen nichtflüchtigen Speicher (114, 116).

9. Verfahren, nach Anspruch 8, **gekennzeichnet dadurch, dass** der aufgrund des vorausberechneten neuen Postregistersatzes (Pₜᵢ) gebildete zugehörigen Autorisierungscode (MAC(Pₜᵢ)ₙₑᵤ) nach seiner Erzeugung in einem Bereich des nichtflüchtigen Speichers (114, 116) für die Postregisterdaten gespeichert wird.

10. Verfahren, nach Anspruch 8, **gekennzeichnet** t **dadurch**, dass der aufgrund des vorausberechneten neuen Postregistersatzes (Pₜᵢ) gebildete zugehörigen Autorisierungscode (MAC(Pₜᵢ)ₙₑᵤ) nach seiner Erzeugung in einem Bereich des internen nichtflüchtigen Speichers (124) der ersten Datenverarbeitungseinheit (120) gespeichert wird.

11. Verfahren, nach Anspruch 8, **gekennzeichnet** t **dadurch**, dass in Verbindung mit der Speicherung des von der zweiten Datenverarbeitungseinheit (150) ermittelten neuen Postregistersatzes (P'ₜ₍ᵢ₊₁₎) und des vorausberechneten neuen Autorisierungscode (MAC(Pₜᵢ)ₙₑᵤ) in den nichtflüchtigen Speichern (114, 116) letzterer Autorisierungscode in einem weiteren Bereich des internen nichtflüchtigen Speichers (124) der ersten Datenverarbeitungseinheit (120) gespeichert wird, so daß der zu dem neuen Postregistersatz zugehörige Autorisierungscode bis zur nächsten Abrechnung redundant gespeichert ist.

12. Verfahren, nach einem der Ansprüche 8 bis 11, **gekennzeichnet dadurch, dass** die erste Datenverarbeitungseinheit (120) ein Modulprozessor ist, der eine Gültigkeitsprüfung von Postregisterdaten und eine Durchführung eines statischen oder dynamischen Selbsttestes der zur Überwachung der zweiten Datenverarbeitungseinheit (150) veranlasst.

13. Verfahren, nach einem der Ansprüche 8 bis 11, **gekennzeichnet dadurch, dass** die erste Datenverarbeitungseinheit (120) den in den nichtflüchtigen Speichern (114, 116, NVRAM_A) gespeicherten alten Autorisierungscode (MACₐₗₜ) mit dem im internen Speicher (124, NVRAM_P) gespeicherten vorausberechneten neuen Autorisierungscode (MAC(Pₜᵢ)ₙₑᵤ) überschreibt.

14. Verfahren, nach den Ansprüchen 8 bis 13, **gekennzeichnet dadurch, dass** die erste Datenverarbeitungseinheit (120) einen zusätzlichen Sicherheitscode MAC(Pₜ₍ᵢ₊₁₎, sonstige Daten) generiert und zur extern vom Sicherheitsmodul erfolgenden Druckbilderzeugung übermittelt.

15. Verfahren, nach den Ansprüchen 8 bis 13, **gekennzeichnet dadurch, daß** die erste Datenverarbeitungseinheit (120) ein Signalmittel (107, 108) zur Zustandsunterscheidung entsprechend unterschiedlich ansteuert.

## Claims

1. A security module for protecting post registers from manipulation, comprising a program memory (128), a first (120) and a second data processing unit (150) with a non-volatile memory means (114, 116) that are operationally connected with one another for causing the first data processing unit (120) to reload a postage credit into the non-volatile memory means (114, 116) and for causing the second data processing unit (150) to effect the accounting as well as for storing the post register data in the non-volatile memory means (114, 116), **characterized in**
**that** the first data processing unit (120) is provided with an internal non-volatile memory (124) and is programmed by a program in program memory (128) for:
- verifying the validity of the post register data stored in the non-volatile memory means (114, 116) during the preceding accounting; and
- in case of validity of the post register data stored during the preceding accounting, pre-calculating the new post register data;
- forming a related code based on an information from the pre-calculated post register data and storing it in at least one of the non-volatile memory means (114, 116, 124), wherein the post register data formed as a result of the accounting by the second data processing unit (150) are stored in the non-volatile memory means (114, 116) assigned to the code.

2. A security module according to Claim 1, **characterized in that** the code is an authorization code (MAC) formed on the basis of the pre-calculated post register data.

3. A security module according to Claim 1, **characterized in that** the code is a digital signature (SIGN) formed on the basis of the pre-calculated post register data.

4. A security module according to Claims 1 to 3, **characterized in that** the first data processing unit is a module processor (120) and the second data processing unit is a user-specific circuit (150) with a hardware accounting unit and that the module processor (120) is programmed for verifying the validity of post register data and for performing a static or dynamic self test.

5. A security module according to Claims 1 to 4, **characterized** i n that the first data processing unit (120) is programmed for a verification of validity, wherein a related authorization code (MAC) is formed for the post register data stored in the preceding accounting and then is compared with the authorization code stored in the non-volatile memory means (114, 116), wherein, in case of conformity, the validity of the preceding accounting is signalled and the second data processing unit (150) is authorized to perform another accounting, and wherein, in case of non-conformity, a signal is given.

6. A security module according to Claims 1 to 5, **characterized in that** the first data processing unit (120) contains, stored in the internal non-volatile memory (124) and protected against access, at least one key for the calculation of an authorization code (MAC) in order to form the authorization code (MAC) related to a post register record for verifying the validity of said post register record.

7. A security module according to Claims 1 to 4, **characterized in that** the first data processing unit (120) of the security module (100) is programmed for monitoring and signalling the module status of the security module (100), wherein an optical or acoustical signal means (107, 108) is connected to the first data processing unit (120) for signalling the module status.

8. A method for protecting post registers against manipulation, comprising a calculation of an authorization code and an accounting by a first and a second data processing unit of a security module,
**characterized by** the following steps:
- pre-calculation of the new post register record (Pₜᵢ) by means of the first data processing unit (120) at a first point of time (tᵢ) at least after feeding a letter, the new post register record being formed taking into account the postage value (pₜᵢ₋₁) set; and formation of a new authorization code (MAC(Pₜᵢ)ₙₑᵤ) after a verification of the authorization of the post register record valid until then from a preceding accounting by means of an authorization code (MACₐₗₜ) assigned until then;
- accounting with calculation of the new post register record (P'ₜ₍ᵢ₊₁₎) at a second point of time (tᵢ₊₁) by means of a second data processing unit (150), the new post register record being formed taking into account the postage value (pₜᵢ₋₁) set; and
- storage of the pre-calculated new authorization code (MAC(Pₜᵢ)ₙₑᵤ) and of the new post register record (P'ₜ₍ᵢ₊₁₎) determined by the second data processing unit (150) in a non-volatile memory means (114,116).

9. A method according to Claim 8, **characterized in that**, after its generation, the related authorization code (MAC(Pₜᵢ)ₙₑᵤ) formed on the basis of the pre-calculated new post register record (Pₜᵢ) is stored in an area of the non-volatile memory means (114, 116) provided for post register data.

10. A method according to Claim 8, **characterized in that**, after its generation, the related authorization code (MAC(Pₜᵢ)ₙₑᵤ) formed on the basis of the pre-calculated new post register record (Pₜᵢ) is stored in an area of the internal non-volatile memory (124) of the first data processing unit (120).

11. A method according to Claim 8, **characterized in that**, in connection with the storage of the new post register record (P'ₜ₍ᵢ₊₁₎) determined by the second data processing unit (150) and of the pre-calculated new authorization code (MAC(Pₜᵢ)ₙₑᵤ) in the non-volatile memory means (114, 116), the latter authorization code is stored in a further area of the internal non-volatile memory (124) of the first data processing unit (120) so that the authorization code pertaining to the new post register record is stored redundantly until the next accounting.

12. A method according to one of Claims 8 to 11, **characterized in that** the first data processing unit (120) is a module processor that causes a verification of the validity of post register data and the performance of a static or dynamic self-test for monitoring the second data processing unit (150).

13. A method according to one of Claims 8 to 11, **characterized in that** the first data processing unit (120) overwrites the old authorization code (MACₐₗₜ) stored in the non-volatile memory means (114, 116, NVRAM_A) with the pre-calculated new authorization code (MAC(Pₜᵢ)ₙₑᵤ) stored in the internal memory (124, NVRAM_P).

14. A method according to Claims 8 to 13, **characterized in that** the first data processing unit (120) generates an additional authorization code (MAC(Pₜ₍ᵢ₊₁₎, other data) and transmits it for the generation of the print image that takes place outside the security module.

15. A method according to Claims 8 to 13, **characterized in that** the first data processing unit (120) triggers a signal means (107, 108) accordingly for indicating the respective status.

## Revendications

1. Module de sécurité destiné à la protection de registres postaux contre la manipulation, doté d'une mémoire de programme (128), d'une première (120) et d'une deuxième unité de traitement des données (150), et doté d'une mémoire non volatile (114,116), lesdites mémoires étant connectées entre elles de manière opérative, afin d'amener la première unité de traitement des données (120) à recharger un avoir de valeur postale dans la mémoire non volatile (114,116) et afin d'amener la deuxième unité de traitement des données (150) à effectuer le décompte ainsi qu'à enregistrer les données de registres postaux dans la mémoire non volatile (114,116), **caractérisé en ce que** la première unité de traitement des données (120) présente une mémoire non volatile interne (124) et qu'elle est programmée par un programme dans la mémoire du programme (128) :
- pour contrôler la validité des données de registres postaux enregistrées lors du décompte précédent dans la mémoire non volatile (114, 116) et
- en cas de validité des données de registres postaux enregistrées lors du décompte précédent, pour précalculer les nouvelles données de registres postaux,
- pour établir un code associé se basant sur une information provenant des données de registres postaux précalculées et l'enregistrer dans au moins l'une des mémoires non volatiles (114, 116, 124), sachant que, dans la mémoire non volatile (114, 116), les données de registres postaux établies dans le résultat du décompte par la deuxième unité de traitement des données (150) sont enregistrées associées au code.

2. Module de sécurité selon la revendication 1, **caractérisé en ce que** le code est un code d'autorisation (MAC) qui a été établi en se basant sur les données de registres postaux précalculées.

3. Module de sécurité selon la revendication 1, **caractérisé en ce que** le code est une signature digitale (SIGN) qui a été établie en se basant sur les données de registres postaux précalculées.

4. Module de sécurité selon les revendications 1 à 3, **caractérisé en ce que** la première unité de traitement des données (120) est un processeur de module et
**en ce que** la deuxième unité de traitement des données (150) est un élément personnalisé doté d'une unité calculatrice matérielle et
**en ce que** le processeur de module (120) est programmé pour contrôler la validité des données de registres postaux et pour exécuter un contrôle automatique statique ou dynamique.

5. Module de sécurité selon les revendications 1 à 4, **caractérisé en ce que** la première unité de traitement des données (120) est programmée pour contrôler la validité, sachant qu'un code d'autorisation associé (MAC) est établi par l'intermédiaire des données de registres postaux enregistrées lors du décompte précédent et comparé à l'aide du code d'autorisation enregistré dans la mémoire non volatile (114, 116), sachant qu'en cas de concordance, la validité du décompte précédent est signalisée et que la deuxième unité de traitement des données (150) est autorisée à effectuer un autre décompte, une signalisation se déclenchant en cas de non-concordance.

6. Module de sécurité selon les revendications 1 à 5, **caractérisé en ce que** la première unité de traitement des données (120) comporte au moins un code pour le calcul d'un code d'autorisation (MAC) enregistré et protégé contre un accès dans la mémoire interne non volatile (124) afin d'établir le code d'autorisation associé (MAC) par l'intermédiaire d'une séquence de registre postal pour contrôler la validité de ladite séquence de registre postal.

7. Module de sécurité selon les revendications 1 à 4, **caractérisé en ce que** la première unité de traitement des données (120) est programmée pour effectuer une surveillance et une signalisation de l'état modulaire du module de sécurité (100), sachant que, pour ladite signalisation de l'état modulaire, un support de signal optique ou acoustique (107, 108) est connecté à la première unité de traitement des données (120).

8. Procédé destiné à la protection de registres postaux contre la manipulation, doté d'un calcul de code d'autorisation et d'une facturation par une première et une deuxième unité de traitement des données d'un module de sécurité, **caractérisé en** les étapes suivantes :
- Précalcul de la nouvelle séquence de registres postaux (Pₜᵢ) au moyen de la première unité de traitement des données (120) à un premier instant (tᵢ) et au moins après la mise en place du courrier, sachant que la nouvelle séquence de registres postaux est obtenue en tenant compte de la valeur de port réglée (pₜᵢ₋₁) et que l'établissement d'un nouveau code d'autorisation (MAC(Pₜᵢ)ₙₑᵤ) après un contrôle d'autorisation de la séquence de registres postaux est valable jusqu'à présent à partir d'un décompte précédent et au moyen d'un code d'autorisation affecté jusqu'à présent (MACₐₗₜ).
- Décompte avec calcul de la nouvelle séquence de registres postaux (P'ₜ₍ᵢ₊₁₎) à un deuxième instant (tᵢ₊₁) au moyen de la deuxième unité de traitement des données (150), sachant que la nouvelle séquence de registres postaux est obtenue en tenant compte de la valeur de port réglée (pₜᵢ₋₁) et
- Enregistrement du nouveau code d'autorisation précalculé (MAC(Pₜᵢ)ₙₑᵤ) et de la nouvelle séquence de registres postaux (P'ₜ₍ᵢ₊₁₎) enregistrée par la deuxième unité de traitement des données (150) dans une mémoire non volatile (114, 116).

9. Procédé selon la revendication 8, **caractérisé en ce que** le code d'autorisation associé (MAC(Pₜᵢ)ₙₑᵤ) établi sur la base de la nouvelle séquence de registres postaux (Pₜᵢ) précalculée est enregistré après sa création dans un secteur de la mémoire non volatile (114, 116) pour les données de registres postaux.

10. Procédé selon la revendication 8, **caractérisé en ce que** le code d'autorisation associé (MAC(Pₜᵢ)ₙₑᵤ) établi sur la base de la nouvelle séquence de registres postaux (Pₜᵢ) précalculée est enregistré après sa création dans un secteur de la mémoire non volatile interne (124) de la première unité de traitement des données (120).

11. Procédé selon la revendication 8, **caractérisé en ce que**, en connexion avec l'enregistrement de la nouvelle séquence de registres postaux (P'ₜ₍ᵢ₊₁₎) détectée par la deuxième unité de traitement des données (150) et celui du nouveau code d'autorisation précalculé (MAC(Pₜᵢ)ₙₑᵤ) dans les mémoires non volatiles (114, 116), le tout dernier code d'autorisation est enregistré dans un autre secteur de la mémoire interne non volatile (124) de la première unité de traitement des données (120), de sorte que le code d'autorisation associé à la nouvelle séquence de registres postaux est enregistré de manière redondante jusqu'au décompte suivant.

12. Procédé selon les revendications 8 à 11, **caractérisé en ce que** la première unité de traitement des données (120) est un processeur de module amenant au contrôle de la validité des données de registres postaux et l'exécution d'un contrôle automatique statique ou dynamique pour surveiller la deuxième unité de traitement des données (150).

13. Procédé selon les revendications 8 à 11, **caractérisé en ce que** la première unité de traitement des données (120) remplace l'ancien code d'autorisation (MACₐₗₜ) enregistré dans les mémoires non volatiles (114,116, NVRAM_A) par le nouveau code d'autorisation (MAC(Pₜᵢ)ₙₑᵤ) précalculé et enregistré dans la mémoire interne (124, NVRAM_P).

14. Procédé selon les revendications 8 à 13, **caractérisé en ce que** la première unité de traitement des données (120) génère un code de sécurité supplémentaire MAC(Pₜ₍ᵢ₊₁₎, données diverses) et le transmet à la production d'images d'impression s'effectuant en externe du module de sécurité.

15. Procédé selon les revendications 8 à 13, **caractérisé en ce que** la première unité de traitement des données (120) commande de manière différente correspondante un support de signal (107,108) destiné à la différenciation de l'état.
